# EUROPÄISCHE PATENTSCHRIFT

(11) **EP 1 754 578 B1**
(45) Veröffentlichungstag und Bekanntmachung des Hinweises auf die Patenterteilung: **23.07.2008**
(21) Anmeldenummer: 06016305.2
(22) Anmeldetag: 04.08.2006
(51) Int. Cl.: B26D 7/02

(54) **Schneidgerät zum Beschneiden von Blattgut**
Cutting device for sheets
Cisaille à découper les feuilles

(30) Priorität: 18.08.2005 DE 202005013195 U
(43) Veröffentlichungstag der Anmeldung: 21.02.2007
(73) Patentinhaber: Purple Cows GmbH, 45127 Essen (DE)
(72) Erfinder: Loibl, Bernd, 79771 Klettgau (DE)
(74) Vertreter: Paul, Dieter-Alfred

(56) Entgegenhaltungen:
- DE-U1-8202004 011 72
- FR-A- 653 378
- US-A- 3 497 203

## Beschreibung

Die Erfindung betrifft ein Schneidgerät zum Beschneiden von Blattgut mit einer Blattgutauflage und mit wenigstens einer Schneideinrichtung, benachbart zu der ein Niederhalter zum Anpressen des Blattguts auf die Blattgutauflage angeordnet ist, wobei der Niederhalter zwischen einer angehobenen Ausgangsstellung und einer in Richtung auf die Blattgutauflage versetzten Preßstellung bewegbar ist und von einem Kraftverstärkungshebel in Richtung auf die Preßstellung beaufschlagt ist, der derart von Hand betätigbar ist, daß die dabei ausgeübte Kraft verstärkt auf den Niederhalter übertragen wird.

Schneidgeräte der vorgenannten Art sind in vielfältigen Ausführungsformen bekannt und werden vornehmlich im Bürobereich eingesetzt, um Blattgut einzeln oder in gestapelter Form auf ein gewünschtes Maß zu bringen. Bei Blattgut kann es sich um Papierblätter, Fotopapier, Karton, aber auch Folien handeln.

Die Schneidgeräte haben generell den gleichen Grundaufbau. Sie haben eine Blattgutauflage, die aus einem Rahmen meist rechteckigen Grundrisses und einer obenseitigen, sich horizontal erstreckenden Platte besteht. An einer Seite der Blattgutauflage ist eine Schneideinrichtung angeordnet. Weit verbreitet sind Hebelschneideinrichtungen, die einen an einem Ende der Schneideinrichtung um eine horizontale Achse schwenkbar gelagerten Schneidhebel aufweisen, der untenseitig ein Schneidmesser mit Schneidkante und an seinem äußeren Ende einen Handgriff aufweist. Zur Schneideinrichtung gehört ein an der Blattgutauflage angebrachtes oder von ihr gebildetes Gegenmesser mit einer sich horizontal erstreckenden Schneidkante.

Statt einer Hebelschneideinrichtung kann auch eine Rollenschneideinrichtung vorgesehen sein (vgl. US 2002/0092396 A1). Bei dieser Art Schneideinrichtung ist ein Messerwagen auf einer oberhalb der Blattgutauflage angeordneten Führungsschiene verschieblich gelagert. Der Messerwagen hat ein um eine horizontale Achse drehbar gelagertes Scheibenmesser, welches aus einer angehobenen Ausgangsstellung gegen einen als Gegenmesser fungierenden Schneidstreifen gepreßt werden kann.

Darüber hinaus gibt es auch Schneidgeräte, die an einer Seite eine Hebelschneideinrichtung und an der gegenüberliegenden Seite eine Rollenschneideinrichtung aufweisen, um jeweils eine für die Art des zu beschneidenden Blattgutes optimale Schneideinrichtung zur Verfügung zu haben, ohne daß hierfür die Anschaffung zweier Schneidgeräte notwendig ist (vgl. EP 1 475 201 A1).

Für den Schneidvorgang wird das Blattgut auf die Blattgutauflage aufgelegt und dabei in die Schneideinrichtung soweit hinein geschoben, daß der abzuschneidende Teil des Blattgutes über das Gegenmesser hinaus vorsteht. Bei einer Hebelschneideinrichtung wird dann der zunächst hochgeschwenkte Schneidarm nach unten verschwenkt, wobei die Schneidkante seines Schneidmessers an der Schneidkante des Gegenmessers vorbeireibt und auf diese Weise das Blattgut beschneidet. Bei einer Rollenschneideinrichtung wird der zunächst auf einer Seite der Führungsschiene sitzende Messerwagen mit dem Scheibenmesser gegen den Schneidstreifen heruntergedrückt und dann längs der Schiene verfahren. Dabei rollt das Scheibenmesser über den Schneidstreifen und trennt den überstehenden Teil des Blattgutes ab.

Um das Blattgut in der Schneidstellung auf der Blattgutauflage besser fixieren zu können, wird es während des Beschneidungsvorgangs mittels eines auf das Blattgut von Hand aufgepreßten Niederhalters gegen die Blattgutauflage gepreßt. Bei Hebelschneideinrichtungen ist der Niederhalter als im Querschnitt L-förmige Niederhalterschiene ausgebildet, die an beiden Enden an senkrecht stehenden Haltebolzen vertikal verschieblich geführt ist. Mittels Federn wird die Niederhalterschiene in einer angehobenen Ausgangsstellung gehalten, in der die Niederhalterschiene Abstand zu der Blattgutauflage und zu dem Gegenmesser hat, so daß das zu beschneidende Blattgut unter der Niederhalterschiene hindurch geschoben werden kann. Die Niederhalterschiene hat einen waagerechten Schenkel, über den die Niederhalterschiene für den Beschneidvorgang nach unten gegen das Blattgut und gegen die Wirkung der vorgenannten Federn gedrückt werden kann. Ein von dem waagerechten Schenkel an der dem Schneidhebel benachbarten Seite hochstehender Schenkel dient dabei dem Schutz der Hand vor dem Schneidhebel. Bei Rollenschneideinrichtungen dient die Führungsschiene für den Messerwagen als Niederhalterschiene und ist demgemäß an beiden Enden vertikal verschieblich oder auch verschwenkbar oder nur an einem Ende verschwenkbar gelagert und kann so aus einer'angehobenen Ausgangsstellung nach Durchschieben des Blattgutes gegen das Blattgut gepreßt werden. Mittels einer Rasteinrichtung kann die Niederhalterschiene dann in dieser Stellung fixiert werden, so daß sie während des Verschiebens des Messerwagens nicht mehr von Hand beaufschlagt werden muß.

Insbesondere die Hebelschneideinrichtungen sind dazu geeignet, einen Blattgutstapel aus einer Vielzahl von Blättern gleichzeitig durch eine einzige Schneidbewegung des Schneidhebels zu beschneiden. In diesen Fällen reicht die durch die Hand der Bedienungsperson auf den Niederhalter ausgeübte Kraft häufig nicht aus, um der bei der Beschneidung entstehenden Tendenz zur gegenseitigen Verschiebung der Blätter des Blattgutstapels entgegenzuwirken. Der Blattgutstapel wird dann schräg beschnitten, mit der Folge, daß die beschnittenen Blätter nicht gleichgroß sind.

Um auf einen Blattstapel höhere Kräfte einwirken zu lassen, sind Niederhalter entwickelt worden, die die von einer Bedienungsperson aufwendete Kraft verstärken. Bei dem Niederhalter bei der FR 653 378 ist oberhalb des und parallel zu dem Niederhalter eine welle gelagert, die mittels eines Hebels in Drehbewegung versetzt werden kann. Auf der Welle sind Nocken ausgeformt, die bei einer Drehbewegung der Welle in Kontakt mit dem Niederhalter kommen und ihn auf einen Blattstapel pressen. Um noch größere Kräfte einwirken zu lassen, sind komplizierte Hebelkonstruktionen entwickelt worden, wie sie der US 3 497 203 A und der DE 20 2004 011 728 U1 zu entnehmen sind. Die Kraftverstärkung wird durch einen Hebel bewirkt, der über eine Mehrzahl von Laschen auf einen Niederhalter kraftverstärkend wirkt.

Der Erfindung liegt die Aufgabe zugrunde, ein Schneidgerät der eingangs genannten Art derart auszubilden, daß es beim Beschneiden auch dickerer Blattgutstapel nicht zu einer Verschiebung der Blätter des Blattgutstapels untereinander kommt.

Diese Aufgabe wird erfindungsgemäß dadurch gelöst, daß der Kraftverstärkungshebel nach Art eines Kniehebels ausgebildet ist und unter Bildung eines Knies abknickt, das den Niederhalter beaufschlagt. Grundgedanke der Erfindung ist es also, einen besonderen, nach Art eines Kniehebels ausgebildeten Kraftverstärkungshebel vorzusehen, der mit seinem Knie den Niederhalter beaufschlagt, so daß die Handkraft der Bedienungsperson nicht direkt auf den Niederhalter einwirkt, sondern über den Kraftverstärkungshebel mit der Folge, daß die Handkraft entsprechend den jeweiligen Hebelverhältnissen verstärkt wird und damit der Blattgutstapel mit einer wesentlich stärkeren, von Hand kaum oder nicht ausübbaren Kraft auf die Blattgutauflage aufgepreßt wird. Durch die vergrößerte Preßkraft wird eine gegenseitige Verschiebung der Blätter des Blattgutstapels vermieden, und es können auch dickere Blattgutstapel in einem Arbeitsgang präzise und mit identischen Resultaten beschnitten werden.

Der Kraftverstärkungshebel ist vor allem für Niederhalter geeignet, die in an sich bekannter weise als sich parallel zur Schneideinrichtung erstreckende Niederhalterschienen ausgebildet ist, die zweckmäßigerweise an zumindest einem Ende, vorzugsweise an beiden Enden, beweglich geführt sind und dort auch mittels Federkraft in der Ausgangsstellung gehalten werden. Solche Niederhalterschienen sind vor allem bei Hebelschneideinrichtungen vorhanden. Dies schließt jedoch nicht aus, daß als Niederhalterschiene auch die Führungsschiene für den Messerwagen bei Rollenschneideinrichtungen verwendet wird und demgemäß diese Führungsschiene mit dem erfindungsgemäßen Kraftverstärkungshebel beaufschlagt wird.

Der Kraftverstärkungshebel sollte im Bereich des einen Endes der Schneideinrichtung schwenkbar gelagert sein, vorzugsweise so, daß der Kraftverstärkungshebel zusammen mit einem Ende der Niederhalterschiene beweglich geführt ist. Dabei bietet es sich an, daß sich der Kraftverstärkungshebel von dem einen Ende der Niederhalterschiene längs der Niederhalterschiene erstreckt. In besonderer Ausbildung ist vorgesehen, daß Kraftverstärkungshebel und darunter Niederhalterschiene auf einem Führungsbolzen mit untenseitigem Anschlag für die Niederhalterschiene und mit obenseitigem Anschlag für den Kraftverstärkungshebel sitzen.

Der Kniehebel erstreckt sich vorzugsweise im wesentlichen zunächst parallel zu dem Niederhalter und biegt dann am Knie schräg nach oben in einem für die Betätigung durch die Bedienungsperson geeigneten Winkel weg.

Sofern die Schneideinrichtung als Hebelschneideinrichtung ausgebildet ist, die einen schwenkbar gelagerten Schneidhebel aufweist, ist des weiteren vorgeschlagen, daß der Schneidhebel beim Schneidvorgang den Niederhalter über eine Feder in Preßrichtung beaufschlagt, um über den Schneidhebel eine Preßkraft auf den Niederhalter auszuüben. Dabei kann der Kraftverstärkungshebel im Bereich des einen Endes der Schneideinrichtung und der Schneidhebel an dem anderen Ende der Schneideinrichtung gelagert sein, so daß Kräfte auf beiden Seiten des Niederhalters ausgeübt werden. Die Feder ist dann zweckmäßigerweise im Bereich der Lagerung des Schneidhebels angeordnet.

In der Zeichnung ist die Erfindung anhand eines Ausführungsbeispiels näher veranschaulicht. Es zeigen:
- Figur 1: das erfindungsgemäße Schneidgerät in einer Seitenansicht und
- Figur 2: das Schneidgerät gemäß Figur 1 in der Draufsicht.

Das in den Figuren dargestellte Schneidgerät 1 weist einen Geräterahmen 2 in etwa rechteckigen Grundrisses auf, der obenseitig eine sich horizontal erstreckende Blattgutauflage 3 aufweist, die in Figur 2 nur teilweise dargestellt ist. An einer Seite der Blattgutauflage 3 ist eine Hebelschneideinrichtung 4 vorgesehen. Sie weist einen Schneidhebel 5 mit untenseitigem Schneidmesser 6 auf, der an einem Ende über eine sich horizontal erstreckende Achse 7 schwenkbar gelagert ist. Am freien Ende bildet der Schneidhebel 5 einen Handgriff 8 aus, über den der Schneidhebel 5 für einen Schneidvorgang aus der gezeigten angehobenen Stellung nach unten in eine waagerechte Stellung verschwenkt werden kann. Dabei reibt das Schneidmesser 6 an einer Kante der Blattgutauflage 3 vorbei, die als Gegenmesser 9 dient.

Oberhalb der Blattgutauflage 3 und parallel zum Gegenmesser 9 erstreckt sich eine Niederhalterschiene 10 nahezu über die gesamte Länge der Hebelschneideinrichtung 4. Die Niederhalteschiene 10 hat einen L-förmigen Querschnitt mit einem waagerechten Preßschenkel 11 und einem davon an der dem Schneidmesser 6 benachbarten Seite senkrecht hochstehenden Schutzschenkel 12.

Die Niederhalterschiene 10 umfaßt mit einem der Achse 7 entfernt liegenden Fortsatz 14 des Preßschenkels 11 einen senkrecht von der Blattgutauflage 3 hochstehenden Führungsbolzen 13. Der Fortsatz 14 ist untenseitig von einer Druckfeder 15 in Richtung nach oben kraftbeaufschlagt. Zwischen der Oberseite des Fortsatzes 14 und dem oberen, als Anschlag 16 ausgebildeten Ende des Führungsbolzens 13 wird dieser von dem einen Ende eines Kraftverstärkungshebels 17 umschlossen. Über die Druckfeder 15 wird der Kraftverstärkungshebel 17 gegen den Anschlag 16 gepreßt. Der Kraftverstärkungshebel 17 erstreckt sich zunächst ein kurzes Stück parallel zu dem Preßschenkel 11 der Niederhalterschiene 10 und knickt dann nach Art eines Kniehebels schräg nach oben unter Bildung eines Betätigungsabschnittes 18 ab.

Die Niederhalterschiene 10 ruht an dem der Achse 7 benachbarten Ende auf einer Druckfeder 19, die - wie die Druckfeder 15 - die Niederhalterschiene 10 in einer angehobenen, in Figur 1 zu erkennenden Ausgangsstellung hält, in der der Preßschenkel 11 unter Bildung eines Spaltes 20 Abstand zu der Blattgutauflage 3 hat. An dem Schneidhebel 5 ist eine Biegefeder 21 angeordnet, deren oberer Biegeschenkel 22 sich an dem Schneidhebel 5 abstützt und deren unterer Biegeschenkel 23 an der Oberseite des Preßschenkels 11 anliegt. In der in Figur 1 dargestellten angehobenen Stellung des Schneidhebels 5 übt der untere Biegeschenkel 23 nahezu keine Kraft auf die Niederhalterschiene 10 aus, so daß dessen Stellung durch die Druckfeder 19 bestimmt wird.

Für den Schneidvorgang wird das Blattgut - sei es in Form eines Einzelblattes oder eines Blattstapels - auf die Blattgutauflage 3 aufgelegt und durch den Spalt 20 soweit hindurchgeschoben, daß der abzuschneidende Teil des Blattgutes über das Gegenmesser 9 frei vorsteht. Bei Bedarf, insbesondere zum Beschneiden eines Blattstapels, wird die Niederhalterschiene 10 auf das Blattgut abgesenkt, indem der Betätigungsabschnitt 18 des Kraftverstärkungshebels 17 von Hand nach unten gedrückt wird. Hierdurch wird der Preßschenkel 11 der Niederhalterschiene 10 im Bereich des Knies 24 mit hoher Kraft nach unten gepreßt und dadurch das Blattgut gegen die Blattgutauflage 3 gepreßt und fixiert. Beim Verschwenken des Schneidhebels 5 nach unten wird auf den Preßschenkel 11 zusätzlich mittels der Biegefeder 21 Kraft in Richtung auf die Blattgutauflage 3 ausgeübt. Da die Biegefeder 21 steifer ist als die Druckfeder 19 überwindet sie deren Federkraft. Insgesamt wird hierdurch die Niederhalterschiene 10 mit einer solchen Kraft auf den Blattstapel gedrückt, daß es beim Schneidvorgang nicht zu einer Verschiebung der Einzelblätter untereinander kommt. Werden nur wenige oder ein einzelnes Blatt beschnitten, reicht die von der Biegefeder 21 ausgeübte Kraft aus, um eine Fixierung über die Niederhalterschiene 10 zu erreichen.

## Patentansprüche

1. Schneidgerät (1) zum Beschneiden von Blattgut mit einer Blattgutauflage (3) und mit wenigstens einer Schneideinrichtung (4), benachbart zu der ein Niederhalter (10) zum Anpressen des Blattgutes auf die Blattgutauflage (3) angeordnet ist, wobei der Niederhalter (10) zwischen einer angehobenen Ausgangsstellung und einer in Richtung auf die Blattgutauflage (3) versetzten Preßstellung bewegbar ist und von einem Kraftverstärkungshebel (17) in Richtung auf die Preßstellung beaufschlagt ist, der derart von Hand betätigbar ist, daß die dabei ausgeübte Kraft verstärkt auf den Niederhalter (10) übertragen wird, **dadurch gekennzeichnet, daß** der Kraftverstärkungshebel (17) nach Art eines Kniehebels ausgebildet ist und unter Bildung eines Knies (24) abknickt, das den Niederhalter (10) beaufschlagt.

2. Schneidgerät nach Anspruch 1, **dadurch gekennzeichnet, daß** der Niederhalter als sich parallel zur Schneideinrichtung (4) erstreckende Niederhalterschiene (10) ausgebildet ist.

3. Schneidgerät nach Anspruch 2, **dadurch gekennzeichnet, daß** die Niederhalterschiene (10) an zumindest einem Ende beweglich geführt ist.

4. Schneidgerät nach Anspruch 3, **dadurch gekennzeichnet, daß** die Niederhalterschiene (10) an beiden Enden beweglich geführt ist.

5. Schneidgerät nach einem der Ansprüche 1 bis 4, **dadurch gekennzeichnet, daß** der Niederhalter (10) mittels Federkraft in der Ausgangsstellung gehalten ist.

6. Schneidgerät nach einem der Ansprüche 1 bis 5, **dadurch gekennzeichnet, daß** der Kraftverstärkungshebel (17) im Bereich des einen Endes der Schneideinrichtung (4) schwenkbar gelagert ist.

7. Schneidgerät nach einem der Ansprüche 2 bis 6, **dadurch gekennzeichnet, daß** der Kraftverstärkungshebel (17) zusammen mit einem Ende der Niederhalterschiene (10) beweglich geführt ist.

8. Schneidgerät nach einem der Ansprüche 2 bis 7, **dadurch gekennzeichnet, daß** sich der Kraftverstärkungshebel (17) längs der Niederhalterschiene (10) erstreckt.

9. Schneidgerät nach Anspruch 7, **dadurch gekennzeichnet, daß** Kraftverstärkungshebel (17) und darüber Niederhalterschiene (10) auf einem Führungsbolzen (13) mit untenseitigem Anschlag für die Niederhalterschiene (10) und mit obenseitigem Anschlag für den Kraftverstärkungshebel (17) sitzen.

10. Schneidgerät nach Anspruch 9, **dadurch gekennzeichnet, daß** sich der Kraftverstärkungshebel (17) zunächst im wesentlichen parallel zu dem Niederhalter (10) erstreckt und vom Knie schräg nach oben wegbiegt.

11. Schneidgerät nach einem der Ansprüche 1 bis 10, **dadurch gekennzeichnet, daß** die Schneideinrichtung (4) als Hebelschneideinrichtung ausgebildet ist, die einen schwenkbar gelagerten Schneidhebel (5) aufweist, welcher beim Schneidvorgang den Niederhalter (10) über eine Feder (21) in Preßrichtung beaufschlagt.

12. Schneidgerät nach Anspruch 11, **dadurch gekennzeichnet, daß** der Kraftverstärkungshebel (17) im Bereich des einen Endes der Schneideinrichtung (4) und der Schneidhebel (5) an dem anderen Ende der Schneideinrichtung (4) gelagert sind.

13. Schneidgerät nach Anspruch 11 oder 12, **dadurch gekennzeichnet, daß** die Feder (21) im Bereich der Lagerung des Schneidhebels (5) angeordnet ist.

## Claims

1. A cutting unit (1) for trimming sheet material, having a sheet material support (3) and having at least one cutting device (4) adjacent to which is arranged a holddown (10) for pressing the sheet material onto the sheet material support (3), the holddown (10) being movable between a raised initial position and a pressing position offset toward the sheet material support (3), and is acted upon in the direction toward the pressing position by a force intensification lever (17) which is manually actuable in such a way that the force exerted in that context is transferred in intensified fashion to the holddown (10), **characterized in that** the force intensification lever (17) is embodied in the manner of an elbow lever and bends forming an elbow which acts upon the holddown (10).

2. The cutting unit according to Claim 1, **characterized in that** the holddown is embodied as a holddown bar (10) extending parallel to the cutting device (4).

3. The cutting unit according to Claim 2, **characterized in that** the holddown bar (10) is movably guided at at least one end.

4. The cutting unit according to Claim 3, **characterized in that** the holddown bar (10) is movably guided at both ends.

5. The cutting unit according one of Claims 1 to 4, **characterized in that** the holddown (10) is retained in the initial position by means of spring force.

6. The cutting unit according to one of Claims 1 to 5, **characterized in that** the force intensification lever (17) is mounted pivotably in the region of the one end of the cutting device (4).

7. The cutting unit according to one of Claims 2 to 6, **characterized in that** the force intensification lever (17) is movably guided together with one end of the holddown bar (10).

8. The cutting unit according to one of Claims 2 to 7, **characterized in that** the force intensification lever (17) extends along the holddown bar (10).

9. The cutting unit according to Claim 7, **characterized in that** the force intensification lever (17) and the holddown bar (10) thereabove sit on a guide stud (13) having a stop at the bottom for the holddown bar (10) and a stop at the top for the force intensification lever (17).

10. The cutting unit according to Claim 9, **characterized in that** the force intensification lever (17) initially extends substantially parallel to the holddown (10), and bends out obliquely upward from the elbow.

11. The cutting unit according to one of Claims 1 to 10, **characterized in that** the cutting device (4) is embodied as a guillotine cutting device that comprises a pivotably mounted cutting lever (5) that, during the cutting operation, acts upon the holddown (10) in the pressing direction via a spring (21).

12. The cutting unit according to Claim 11, **characterized in that** the force intensification lever (17) is mounted in the region of the one end of the cutting device (4), and the cutting lever (5) is mounted at the other end of the cutting device (4).

13. The cutting unit according to Claim 11 or 12, **characterized in that** the spring (21) is arranged in the region of the mounting point of the cutting lever (5).

## Revendications

1. Cisaille (1) pour couper des feuilles, comprenant un support de feuilles (3) et au moins un dispositif de coupe (4) au voisinage duquel est disposé un serre-flan (10) destiné à presser les feuilles contre le support de feuilles (3), le serre-flan (10) pouvant être déplacé entre une position initiale haute et une position de pression plus près du support de feuilles (3) et étant sollicité au fur et à mesure qu'il se rapproche de la position de pression par un levier amplifiant la force (17) qui peut être actionné manuellement de telle sorte que la force exercée à cette occasion soit transmise au serre-flan (10), **caractérisée en ce que** le levier amplifiant la force (17) est réalisé à la manière d'un levier coudé et forme un coude (24) qui vient solliciter le serre-flan (10).

2. Cisaille selon la revendication 1, **caractérisée en ce que** le serre-flan est réalisé en tant que rail serre-flan (10) s'étendant parallèlement au dispositif de coupe (4).

3. Cisaille selon la revendication 2, **caractérisée en ce que** le rail serre-flan (10) est guidé de façon mobile au moins à une extrémité.

4. Cisaille selon la revendication 3, **caractérisée en ce que** le rail serre-flan (10) est guidé de façon mobile aux deux extrémités.

5. Cisaille selon l'une des revendications 1 à 4, **caractérisée en ce que** le serre-flan (10) est maintenu en position initiale par la force d'un ressort.

6. Cisaille selon l'une des revendications 1 à 5, **caractérisée en ce que** le levier amplifiant la force (17) est monté de façon pivotante dans la zone de l'une des extrémités du dispositif de coupe (4).

7. Cisaille selon l'une des revendications 2 à 6, **caractérisée en ce que** le levier amplifiant la force (17) est guidé de façon mobile conjointement à une extrémité du rail serre-flan (10).

8. Cisaille selon l'une des revendications 2 à 7, **caractérisée en ce que** le levier amplifiant la force (17) s'étend le long du rail serre-flan (10).

9. Cisaille selon la revendication 7, **caractérisée en ce que** le levier amplifiant la force (17) et, au-dessus de celui-ci, le rail serre-flan (10) sont montés sur une broche de guidage (13) dotée en bas d'une butée pour le rail serre-flan (10) et en haut d'une butée pour le levier amplifiant la force (17).

10. Cisaille selon la revendication 9, **caractérisée en ce que** le levier amplifiant la force (17) s'étend tout d'abord parallèlement au serre-flan (10), avant de dévier en biais vers le haut à partir du coude.

11. Cisaille selon l'une des revendications 1 à 10, **caractérisée en ce que** le dispositif de coupe (4) est réalisé en tant que dispositif de coupe à levier doté d'un levier de coupe (5) monté de façon pivotante qui, lors de la coupe, sollicite le serre-flan (10) dans le sens dans lequel s'exerce la pression, par l'intermédiaire d'un ressort (21).

12. Cisaille selon la revendication 11, **caractérisée en ce que** le levier amplifiant la force (17) est monté à une extrémité du dispositif de coupe (4) et le levier de coupe (5) à l'autre extrémité du dispositif de coupe (4).

13. Cisaille selon la revendication 11 ou 12, **caractérisée en ce que** le ressort (21) est disposé dans la zone du palier du levier de coupe (5).
